# FASCICULE DE BREVET EUROPEEN

(11) **EP 0 781 711 B1**
(45) Date de publication et mention de la délivrance du brevet: **22.03.2000**
(21) Numéro de dépôt: 96402869.0
(22) Date de dépôt: 23.12.1996
(51) Int. Cl.: B65D 51/20

(54) **Bouchon ayant un témoin apparent de l'inviolabilité de bouchage**
Verschluss mit Originalitätssicherung
Closure with tamper evident means

(30) Priorité: 27.12.1995 FR 9515567
(43) Date de publication de la demande: 02.07.1997
(73) Titulaire: NOVEMBAL, F-75009 Paris (FR)
(72) Inventeur: Luzzato, Michel, 69480 Pommier (FR)
(74) Mandataire: Derambure, Christian

(56) Documents cités:
- WO-A-92/05085
- GB-A- 2 203 416
- US-A- 4 523 689
- US-A- 4 697 719
- US-A- 4 815 618

## Description

L'invention concerne un bouchon ayant un témoin apparent de l'inviolabilité de bouchage.

Elle concerne aussi un ensemble comprenant un récipient et un tel bouchon associé ou intégré.

Elle concerne enfin, cet ensemble incluant un contenu dans le récipient.

On connait déjà des bouchons du type comportant en premier lieu un corps destiné à être associé à un récipient et pourvu d'un orifice, en deuxième lieu un couvercle se trouvant soit dans une situation de fermeture, soit dans une situation d'ouverture où respectivement il assure l'obturation ou permet le dégagement de l'orifice du corps et, en troisième lieu des moyens d'obturation associés au corps et au couvercle.

On connait également des moyens d'obturation pour des bouchons du type indiqué précédemment comprenant d'une part un opercule flexible qui originellement est associé rigidement au corps pour obturer son orifice mais est amovible par arrachement pour son ouverture ultérieure et, d'autre part, un joint, qui une fois l'opercule arraché et lorsque le couvercle est en situation de fermeture, est solidaire du couvercle et apte à obturer l'orifice.

On connait également des moyens d'obturation de ce type dans lesquels l'opercule et le joint sont originellement solidaires mais ultérieurement séparables (par exemple FR-A-2 716 407) ou, au contraire dans lesquels l'opercule et le joint sont originellement séparés l'un de l'autre.

Selon le document FR-A-2 716 407, il est prévu qu'un joint scellable comporte un prolongement destiné à constituer une languette d'arrachage, aucune autre fonction n'étant donnée à cette languette.

On connait enfin, appliqué à des bouchons ou plus généralement à des emballages des témoins apparents de l'inviolabilité des dits bouchons ou emballages.

Ces moyens sont, le plus souvent, prévus pour cette seule fonction et sont rapportés sur le bouchon ou l'emballage ou viennent le compléter.

L'invention a pour but de proposer un bouchon ayant un témoin apparent de l'inviolabilité qui soit, de conception simple, facile à fabriquer et efficace.

A cet effet, l'invention propose un bouchon du type précédemment indiqué, dont les moyens d'obturation sont à opercule et joint comme indiqué plus haut, dans lequel l'opercule comporte, à sa périphérie, au moins une partie en prolongement qui, originellement et lorsque le couvercle est en situation de fermeture, forme en passant entre le corps et le couvercle au moins une partie dépassante, extérieure, visible constituant ou faisant partie d'un témoin apparent de l'inviolabilité du bouchage.

Selon un mode de réalisation de ce bouchon, la partie en prolongement ou/et la partie dépassante est périphériquement localisée.

Selon un autre mode de réalisation de ce bouchon, la partie en prolongement ou/et la partie dépassante s'étend sur toute ou substantiellement toute la périphérie de l'opercule, du bouchon respectivement.

Selon un mode de réalisation du bouchon, la partie en prolongement ou/et la partie dépassante est unique ou d'un seul tenant.

Selon un autre mode de réalisation du bouchon, la partie en prolongement ou/et la partie dépassante est multiple ou est séparée.

En particulier, la partie en prolongement et la partie dépassante forment ensemble une languette d'arrachage de l'opercule.

Selon une première variante, la partie dépassante présente une structure identique ou substantiellement identique à celle de la partie formant l'opercule proprement dit.

Selon une seconde variante, outre cette structure, la partie en prolongement, la partie dépassante comprend des moyens complémentaires fonctionnels sous la forme d'une ou plusieurs couches supplémentaires, un ou plusieurs traitements, un ou plusieurs organes assurant, participant à ou favorisant la tenue, la saisie, l'arrachage de l'opercule.

Selon d'autres caractéristiques de ce bouchon, le corps ou/et le couvercle comprend une zone en creux définissant un logement pour la partie dépassante.

Le corps ou/et le couvercle comprend à sa périphérie et à la jonction avec respectivement le couvercle ou/et le corps un décrochement de passage de la partie dépassante.

Selon une réalisation particulière, le corps et le couvercle sont associés l'un à l'autre à pivotement autour d'une charnière périphérique transversale, notamment opposée à la partie en prolongement ou/et la partie dépassante.

Selon un mode d'exécution, le corps comprend une jupe extérieure d'accrochage à un récipient ou de prolongement de la paroi extérieure du récipient, une paroi transversale annulaire située vers l'un des bords extrêmes de la jupe, et une paroi cylindrique en saillie par rapport à la paroi transversale annulaire formant l'orifice.

Le couvercle comprend une paroi transversale d'extrémité et une jupe latérale qui, en situation de fermeture est située sensiblement dans le prolongement de la jupe extérieure du corps, la charnière étant située sensiblement à la jonction de deux jupes.

La jupe extérieure du corps est chanfreinée pour former à la fois le logement de la partie dépassante et le décrochement pour son passage.

La jupe latérale du couvercle comporte à l'aplomb du chanfrein de la jupe extérieure du corps un bord en saillie vers l'extérieur.

Ainsi, dans le bouchon considéré l'opercule remplit deux fonctions, simultanément. Celle d'obturation et celle de témoin apparent de l'inviolabilité grâce à sa partie dépassante.

Selon un autre aspect, l'invention concerne un bouchon tel qu'il vient d'être décrit associé ou intégré à un récipient. Cet ensemble est soit vide, soit rempli d'un contenu dans le récipient.

L'invention sera bien comprise grâce à la description qui suivra en référence aux figures suivantes :

La figure 1 est une vue schématique en coupe par un plan axial d'un bouchon selon l'invention et d'un récipient représenté partiellement. Le couvercle du bouchon est représenté en traits pleins en situation de fermeture et en traits mixtes en situation d'ouverture.

La figure 2 est une vue schématique frontale du bouchon de la figure 1 en situation de fermeture montrant le témoin apparent de l'inviolabilité.

Sur les figures est représenté un bouchon 1 associé à un récipient 2 mais pouvant, dans une autre réalisation non représentée, être intégré à lui. Le bouchon 1 et le récipient 2 ont un axe commun 3.

Ce récipient 2 ou plus généralement l'ensemble récipient 2-bouchon 1 est destiné à recevoir un certain contenu.

Ce contenu peut être, par exemple, un produit alimentaire tel qu'une boisson ou un produit cosmétique, cette liste n'étant qu'indicative.

Le bouchon 1 représenté comprend un corps 4, un couvercle 5 et des moyens d'obturation 6.

Le corps 4 comprend d'abord, dans le mode d'exécution représenté sur les dessins, une jupe extérieure 7 d'accrochage du récipient 2. Cette jupe 7 viendrait en prolongement de la paroi extérieure du récipient 2 si le bouchon 1 était intégré à lui.

La jupe 7 est pourvue sur sa face interne et vers une première extrémité -en l'occurence inférieure- d'une saillie 8 d'accrochage au récipient 2 pourvu d'une saillie complémentaire 9.

Le corps 4 comprend ensuite, une paroi transversale annulaire 10 située vers le second bord extrème de la jupe 7.

Le corps 4 comprend enfin, une paroi cylindrique 11 en saillie par rapport à la paroi transversale 10, d'une part vers l'extérieur pour former une collerette lla définissant l'orifice 12 du bouchon 1 et, d'autre part vers l'intérieur pour former un appui et une étanchéité llb avec le col 13 du récipient 2.

La face transversale extrème du col 13 vient buter contre la paroi transversale annulaire 10.

La collerette 11a a un diamètre plus petit que celui de la jupe 7.

Le corps 4 peut faire l'objet d'autres modes d'exécution ou de variantes de celui décrit.

Par exemple, la collerette peut être agencée pour former un bec verseur.

Ou, encore, il peut être prévu une jupe supplémentaire.

Le couvercle 5 comprend dans le mode d'exécution représenté, une paroi transversale d'extrémité 14 et une jupe latérale 15.

Le corps 4 et le couvercle 5 sont associés l'un à l'autre à pivotement autour d'une charnière périphérique transversale 16.

La charnière 16 est située sensiblement à la jonction des deux jupes 7,15.

Le couvercle 5 se trouve, par rapport au corps 4 soit dans une situation de fermeture, soit dans une situation d'ouverture où respectivement il assure l'oburation ou permet le dégagement de l'orifice du corps.

En situation de fermeture, les jupes 7 et 15 sont situées sensiblement en prolongement l'une de l'autre.

On passe de la situation de fermeture à la situation d'ouverture (ou inversement) par pivotement autour de la charnière 16 à 180° environ.

Les moyens d'obturation 6 sont associés au corps 4 et au couvercle 5.

Ces moyens d'obturation comprennent d'une part, un opercule flexible 17 qui originellement est associé rigidement au corps pour obturer son orifice mais est amovible par arrachement pour son ouverture ultérieure et, d'autre part un joint 18 qui une fois l'opercule arraché et lorsque le couvercle est en situation de fermeture est solidaire du couvercle et apte à obturer l'orifice.

L'opercule 17 peut être réalisé par exemple en aluminium ou en complexe à base d'aluminium.

Le joint 18 peut être réalisé par exemple en mousse de matière plastique.

Ces modes de réalisation ne sont pas exclusifs d'autres.

L'opercule 17 comporte en premier lieu une partie formant opercule proprement dit 17a, associé rigidement à la périphérie de l'orifice du corps par soudage, collage ou équivalent.

L'opercule 17 comporte, en second lieu, à sa périphérie une partie en prolongement 19, par rapport à la partie 17a.

Lorsque le couvercle 5 est en situation de fermeture, la partie en prolongement 19 forme, étant donné qu'elle passe entre le corps 4 et le couvercle 5, une partie dépassante 20.

La partie dépassante 20 est donc extérieure au bouchon 1 et visible par l'utilisateur.

La partie dépassante 20 qui fait partie de l'opercule 17 constitue donc ou fait donc partie d'un témoin apparent de l'inviolabilité du bouchon 1.

Dans le mode d'exécution représenté, les parties 19,20 sont périphériquement localisées, uniques chacune et forment ensemble une languette. Cette languette est au moins sensiblement diamétralement opposée à la charnière 16.

Cette languette, outre qu'elle constitue le témoin apparent de l'inviolabilité indiqué, constitue aussi une languette d'arrachage de l'opercule 17.

Selon d'autres modes de réalisation non représentés l'une ou/et l'autre des parties 19,20 s'étend sur toute ou substantiellement toute la périphérie de l'opercule, du bouchon respectivement ou est multiple ou séparée.

Par exemple, la partie en prolongement 19 pourrait s'étendre sur toute la périphérie de la partie 17a tandis que la partie dépassante 20 pourrait être multiple ou séparée et former des sortes de pétales autour de la partie 19.

La jupe 7 du corps 4, vers la paroi 10, est chanfreinée en 21. Ce chanfrein 21 vers l'intérieur forme une zone en creux qui définit un logement pour la partie dépassante 20. Ce chanfrein 21 forme aussi un décrochement périphérique à la jonction du corps 4 et du couvercle 5 pour le passage de la partie dépassante 20.

La jupe latérale du couvercle comporte à l'aplomb du chanfrein 21 de la jupe extérieure du corps un bord en saillie 22 vers l'extérieur.

Ce bord en saillie 22 protège le passage par la partie dépassante 20.

Selon une première variante de réalisation, la partie dépassante 20 présente une structure identique ou substantiellement identique à celle de la partie formant l'opercule proprement dit.

Selon une deuxième variante de réalisation, non représentée, l'une ou/et l'autre des parties 19,20 comprend, outre la structure de la partie 17a, des moyens complémentaires fonctionnels sous la forme d'une ou plusieurs couches supplémentaires, un ou plusieurs traitements, un ou plusieurs organes assurant, participant à ou favorisant la tenue, la saisie, l'arrachage de l'opercule.

Selon les réalisations considérées l'opercule 17 et le joint 18 sont originellement soit solidaires mais ultérieurement séparables l'un de l'autre, soit séparés l'un de l'autre.

Le choix de cette réalisation détermine le procédé de fabrication du bouchon.

Lorsque l'opercule 17 et le joint 18 sont solidaires, on peut fabriquer le bouchon 1 dont le corps 4 et le couvercle 5 sont associés à pivotement par les étapes successives suivantes.
- ouverture du bouchon 1 ;
- dépose sur l'orifice 12 de l'ensemble 17,18 ; l'opercule 17 étant en contact avec le bord de l'orifie 13 formé par la collerette lla. Le cas échéant, l'ensemble 17,18 est maintenu dans cette position par aspiration via l'orifice 13 ;
- fermeture du couvercle 5. L'ensemble 17,18 est alors maintenu en place temporairemnt par coincement entre le corps 4 et le couvercle 5. De plus, la fermeture du couvercle 5 laisse dépasser la partie 20 à l'endroit du chanfrein 21 ;
- Soudage de l'opercule 17 au corps 4 par passage du bouchon 1 dans un tunnel à induction.

Lorsque l'opercule 17 et le joint 18 sont séparés l'un de l'autre, le bouchon 1 étant ouvert, on les dépose chacun sur, respectivement dans la partie correspondante - corps 4, couvercle 5.

Les autres étapes sont ou peuvent être similaires à celles décrites précédemment.

Dans un autre mode de réalisation du bouchon, le corps et le couvercle sont élaborés séparément et assemblés ultérieurement.

Une fois le bouchon 1 réalisé, il est visible la partie 20 qui permet de voir que l'inviolabilité du bouchage est assurée.

Le couvercle 5 peut être ouvert par l'utilisateur.

La partie 20 sert d'indication de zone de préhension pour l'ouverture.

Le couvercle 5 étant ouvert, l'utilisateur peut arracher ou peler ou fracturer d'une quelconque façon l'opercule 17 en l'enlevant et en ôtant la partie dépassante 20.

Le cas échéant, il est prévu que le bouchon 1 comporte un moyen temporaire de maintien de la partie dépassante 20 contre le corps 4. Ce moyen est par exemple un point de colle ou de soudage ou encore un fil ou film de protection.

## Revendications

1. Bouchon du type comportant en premier lieu un corps(4) destiné à être associé à un récipient (2) et pourvu d'un orifice (12), en deuxième lieu un couvercle (5) se trouvant soit dans une situation de fermeture, soit dans une situation d'ouverture ou respectivement il assure l'obturation ou permet le dégagement de l'orifice (12) du corps (4) et, en troisième lieu des moyens d'obturation (6) associés au corps (4) et au couvercle (5), comprenant d'une part un opercule flexible (17) qui originellement est associé rigidement au corps (4) pour obturer son orifice (12) mais est amovible par arrachement pour son ouverture ultérieure et, d'autre part, un joint (18) qui une fois l'opercule (17) arraché et lorsque le couvercle (5) est en situation de fermeture est solidaire du couvercle (5) et apte à obturer l'orifice (12), dans lequel l'opercule (17) comporte, à sa périphérie, au moins une partie en prolongement (19) qui, originellement et lorsque le couvercle (5) est en situation de fermeture, forme en passant entre le corps (4) et le couvercle (5) au moins une partie dépassante (20), extérieure, visible constituant ou faisant partie d'un témoin apparent de l'inviolabilité du bouchage.

2. Bouchon selon la revendication 1, caractérisé par le fait que la partie en prolongement (19) ou/et la partie dépassante (20) est périphériquement localisée.

3. Bouchon selon les revendications 1 ou 2, caractérisé par le fait que la partie en prolongement (19) ou/et la partie dépassante (20) s'étend sur toute ou substantiellement toute la périphérie de l'opercule (17), du bouchon (1) respectivement.

4. Bouchon selon les revendications 1 à 3, caractérisé par le fait que la partie en prolongement (19) ou/et la partie dépassante (20) est unique ou d'un seul tenant.

5. Bouchon selon les revendications 1 à 4, caractérisé par le fait que la partie en prolongement (19) ou/et la partie dépassante (20) est multiple ou est séparéé.

6. Bouchon selon les revendications 1 à 5, caractérisé par le fait que la partie en prolongement (19) et la partie dépassante (20) forment ensemble une languette d'arrachage de l'opercule (17).

7. Bouchon selon les revendications 1 à 6, caractérisé par le fait que la partie en prolongement (19), la partie dépassante (20) présente une structure identique ou substantiellement identique à celle de la partie formant l'opercule (17) proprement dit.

8. Bouchon selon les revendications 1 à 6, caractérisé par le fait que la partie en prolongement (19), la partie dépassante (20) comprend d'une part une structure identique ou substantielleemnt identique à celle de la partie formant l'opercule (17) proprement dit et des moyens complémentaires fonctionnels sous la forme d'une ou plusieurs couches supplémentaires, un ou plusieurs traitements, un ou plusieurs organes assurant, participant à ou favorisant la tenue, la saisie, l'arrachage de l'opercule (17).

9. Bouchon selon les revendications 1 à 8, caractérisé par le fait que l'opercule (17) est associé rigidement à la périphérie de l'orifice (12) du corps (4) par soudage, collage ou équivalent.

10. Bouchon selon les revendications 1 à 9, caractérisé par le fait que l'opercule (17) et le joint (18) sont originellement solidaires mais ultérieurement séparables.

11. Bouchon selon les revendications 1 à 9, caractérisé par le fait que l'opercule (17) et le joint (18) sont originellement séparés l'un de l'autre.

12. Bouchon selon les revendications 1 à 11, caractérisé par le fait que le corps (4) ou/et le couvercle (5) comprend une zone en creux définissant un logement pour la partie dépassante (20).

13. Bouchon selon les revendications 1 à 12, caractérisé par le fait que le corps (4) ou/et le couvercle (5) comprend à sa périphérie et à la jonction avec respectivement le couvercle (5) ou/et le corps (4) un décrochement de passage de la partie dépassante (20).

14. Bouchon selon les revendications 1 à 13, caractérisé par le fait que le corps (4) et le couvercle (5) sont associés l'un à l'autre à pivotement autour d'une charnière périphérique transversale (16).

15. Bouchon selon la revendication 14, caractérisé par le fait que la partie en prolongement (20), la partie dépassante est au moins sensiblement diamétralement opposée à la charnière (16).

16. Bouchon selon les revendications 14,15, caractérisé par le fait que le corps (4) comprend une jupe (7) extérieure d'accrochage à un récipient (2) ou de prolongement de la paroi extérieure du récipient (2), une paroi transversale (10) annulaire située vers l'un des bords extrèmes de la jupe (7), et une paroi cylindrique (11) en saillie par rapport à la paroi transversale (10) annulaire formant l'orifice (12).

17. Bouchon selon la revendication 16, caractérisé par le fait que le couvercle (5) comprend une paroi transversale (14) d'extrémité et une jupe latérale (15) qui, en situation de fermeture est située sensiblement dans le prolongement de la jupe (7) extérieure du corps (4), la charnière (16) étant située sensiblement à la jonction des deux jupes (7,15).

18. Bouchon selon les revendications 16, 17, caractérisé par le fait que la jupe extérieure (7) du corps (4) est chanfreinée pour former à la fois un logement de la partie dépassante (20) et le décrochement pour son passage.

19. Bouchon selon la revendication 18, caractérisé par le fait que la jupe latérale (15) du couvercle (5) comporte à l'aplomb du chanfrein (21) de la jupe exterieure (7) du corps (4) un bord en saillie (22) vers l'extérieur.

20. Bouchon selon les revendications 1 à 19, caractérisé par le fait qu'il comporte un moyen temporaire de maintien de la partie dépassante (20) contre le corps (4).

21. Ensemble comprenant un récipient (2) et un bouchon (1) associé ou intégré à lui selon les revendications 1 à 19.

22. Ensemble selon la revendication 21 incluant un contenu dans le récipient (2).

## Patentansprüche

1. Verschluss des Typs mit erstens einem Körper (4), der einem Behälter (2) zugeordnet werden soll und eine Öffnung (12) aufweist, zweitens mit einem Deckel (5), der sich entweder in einer geschlossenen oder einer geöffneten Lage befindet, in der er jeweils das Verschliessen gewährleistet oder das Freisetzen der Öffnung (12) des Körpers (4) ermöglicht, und drittens mit Verschlussmitteln (6), die dem Körper (4) und dem Deckel (5) zugeordnet sind, mit einerseits einem flexiblen Hütchen (17), das anfangs fest mit dem Körper (4) verbunden ist, um seine Öffnung (12) zu verschliessen, das jedoch für ihr späteres Öffnen abgerissen werden kann, und mit andererseits einer Dichtung (18), die nach Abreissen des Hütchens (17) und wenn sich der Deckel (5) in geschlossener Lage befindet, mit dem Deckel (5) verbunden bleibt und die Öffnung (12) verschliessen kann, wobei das Hütchen (17) an seinem Rand mindestens ein verlängertes Teil (19) aufweist, das anfangs und wenn sich der Deckel (5) in geschlossener Lage befindet, zwischen dem Körper (4) und dem Deckel (5) mindestens ein externes, sichtbares, herausragendes Teil (20) bildet, das ein sichtbares Zeichen der Unverletzlichkeit des Verschlusses darstellt oder Bestandteil davon ist.

2. Verschluss nach Anspruch 1, dadurch gekennzeichnet, dass das verlängerte Teil (19) und/oder das herausragende Teil (20) auf dem Rand angeordnet ist.

3. Verschluss nach Anspruch 1 oder 2, dadurch gekennzeichnet, dass sich das verlängerte Teil (19) und/oder das herausragende Teil (20) jeweils über den ganzen bzw. im wesentlichen über den ganzen Rand des Hütchens (17) des Verschlusses (1) erstreckt.

4. Verschluss nach den Ansprüchen 1 bis 3, dadurch gekennzeichnet, dass das verlängerte Teil (19) und/oder das herausragende Teil (20) einzig ist oder aus einem Stück besteht.

5. Verschluss nach den Ansprüchen 1 bis 4, dadurch gekennzeichnet, dass das verlängerte Teil (19) und/oder das herausragende Teil (20) mehrfach oder unterteilt ist.

6. Verschluss nach den Ansprüchen 1 bis 5, dadurch gekennzeichnet, dass das verlängerte Teil (19) und das herausragende Teil (20) gemeinsam eine Abrisslasche des Hütchens (17) bilden.

7. Verschluss nach den Ansprüchen 1 bis 6, dadurch gekennzeichnet, dass das verlängerte Teil (19), das das herausragende Teil (20) bildet, eine identische oder im wesentlichen identische Struktur aufweist mit derjenigen des Teils, das das eigentliche Hütchen (17) bildet.

8. Verschluss nach den Ansprüchen 1 bis 6, dadurch gekennzeichnet, dass das verlängerte Teil (19), das das herausragende Teil (20) bildet, einerseits eine identische oder im wesentlichen identische Struktur aufweist mit derjenigen des Teils, das das eigentliche Hütchen (17) bildet, sowie zusätzliche funktionelle Mittel in Form einer oder mehrerer zusätzlicher Schichten, einer oder mehrerer Behandlungen, einer oder mehrerer Organe, die den Halt, das Ergreifen, das Abreissen des Hütchens (17) gewährleisten, erleichtern oder daran beteiligt sind.

9. Verschluss nach den Ansprüchen 1 bis 8, dadurch gekennzeichnet, dass das Hütchen (17) durch Schweissen, Kleben, o.ä. fest mit dem Rand der Öffnung (12) des Körpers (4) verbunden ist.

10. Verschluss nach den Ansprüchen 1 bis 9, dadurch gekennzeichnet, dass das Hütchen (17) und die Dichtung (18) anfangs miteinander verbunden sind und später getrennt werden können.

11. Verschluss nach den Ansprüchen 1 bis 9, dadurch gekennzeichnet, dass das Hütchen (17) und die Dichtung (18) anfangs voneinander getrennt sind.

12. Verschluss nach den Ansprüchen 1 bis 11, dadurch gekennzeichnet, dass der Körper (4) oder/und der Deckel (5) eine vertiefte Zone umfasst, die eine Aufnahme für das herausragende Teil (20) bildet.

13. Verschluss nach den Ansprüchen 1 bis 12, dadurch gekennzeichnet, dass der Körper (4) oder/und der Deckel (5) an seinem Rand und an der Verbindungsstelle mit jeweils dem Deckel (5) oder/und dem Körper (4) einen Durchgangsabsatz des herausragenden Teils (20) umfasst.

14. Verschluss nach den Ansprüchen 1 bis 13, dadurch gekennzeichnet, dass der Körper (4) und der Deckel (5) drehend miteinander um ein queres Randscharnier (16) herum verbunden sind.

15. Verschluss nach Anspruch 14, dadurch gekennzeichnet, dass das verlängerte Teil (20), das das herausragende Teil bildet, dem Scharnier (16) zumindest etwa diagonal gegenüberliegt.

16. Verschluss nach Anspruch 14, 15, dadurch gekennzeichnet, dass der Körper (4) eine externe Schürze (7) zum Einhaken an einem Behälter (2) oder zur Verlängerung der Aussenwand des Behälters (2), eine ringförmige, in der Nähe einer des Aussenkanten der Schürze (7) angeordnete Querwand (10) sowie eine zylindrische, in Bezug auf die ringförmige, die Öffnung (12) bildende Querwand (10) auskragende Wand (11) umfasst.

17. Verschluss nach Anspruch 16, dadurch gekennzeichnet, dass der Deckel (5) eine Endquerwand (14) und eine seitliche Schürze (15) umfasst, die in geschlossener Lage etwa in der Verlängerung der externen Schürze (7) des Körpers (4) angeordnet ist, wobei sich das Scharnier (16) etwa an der Verbindungsstelle der beiden Schürzen (7, 15) befindet.

18. Verschluss nach Anspruch 16, 17, dadurch gekennzeichnet, dass die externe Schürze (7) des Körpers (4) abgeschrägt ist, um gleichzeitig eine Aufnahme für das herausragende Teil (20) und den Absatz für seine Durchführung zu bilden.

19. Verschluss nach Anspruch 18, dadurch gekennzeichnet, dass die seitliche Schürze (15) des Deckels (5) lotrecht zur Abschrägung (21) der externen Schürze (7) des Körpers (4) einen auskragenden Rand (22) umfasst.

20. Verschluss nach den Ansprüchen 1 bis 19, dadurch gekennzeichnet, dass er ein zeitweiliges Haltemittel des herausragenden Teils (20) gegen den Körper (4) umfasst.

21. Baugruppe bestehend aus einem Behälter (2) und einem ihm zugeordneten oder in ihm integrierten Verschluss (1) nach den Ansprüchen 1 bis 19.

22. Baugruppe nach Anspruch 21, die einen Inhalt im Behälter (2) einschliesst.

## Claims

1. A stopper of the type having firstly a body (4) intended to be associated with a receptacle (2) and provided with an orifice (12), secondly a cap (5) situated either in a closed position, or in an open position, where it respectively provides closure or allows release of the orifice (12) in the body (4), and thirdly obturation means (6) associated with the body (4) and the cap (5), comprising on the one hand a flexible cover (17) which originally is associated rigidly with the body (4) in order to close off its orifice (12) but is removable by pulling off for its subsequent opening and, on the other hand, a joint (18) which, once the cover (17) has been pulled off and when the cap (5) is in the closed position, is fixed to the cap (5) and able to close off the orifice (12), in which the cover (17) has, at its periphery, at least one extension part (19) which, originally and when the cover (5) is in the closed position, forms, by passing between the body (4) and cap (5), at least one visible external projecting part (20) constituting or forming part of an obvious indication that the closure has not been tampered with.

2. A stopper according to Claim 1, characterised by the fact that the extension part (19) and/or the projecting part (20) is peripherally localised.

3. A stopper according to Claims 1 or 2, characterised by the fact that the extension part (19) and/or the projecting part (20) extends over all or substantially all the periphery of the cover (17) of the stopper (1) respectively.

4. A stopper according to Claims 1 to 3, characterised by the fact that the extension part (19) and/or the projecting part (20) is single or made in a single piece.

5. A stopper according to Claims 1 to 4, characterised by the fact that the extension part (19) and/or the projecting part (20) is multiple or is separate.

6. A stopper according to Claims 1 to 5, characterised by the fact that the extension part (19) and the projecting part (20) form together a tongue for pulling off the cover (17).

7. A stopper according to Claims 1 to 6, characterised by the fact that the projecting part (20) has a structure identical or substantially identical to that of the part forming the cover (17) proper.

8. A stopper according to Claims 1 to 6, characterised by the fact that the extension part (19) which forms the projecting part (20) comprises on the one hand a structure identical or substantially identical to that of the part forming the cover (17) proper and complementary functional means in the form of one or more supplementary layers, one or more treatments, one or more members providing, participating in or assisting the holding, gripping and pulling off of the cover (17).

9. A stopper according to Claims 1 to 8, characterised by the fact that the cover (17) is rigidly associated with the periphery of the orifice (12) in the body (4) by welding, bonding or equivalent.

10. A stopper according to Claims 1 to 9, characterised by the fact that the cover (17) and the joint (18) are originally fixed together but subsequently separable.

11. A stopper according to Claims 1 to 9, characterised by the fact that the cover (17) and the joint (18) are originally separated from each other.

12. A stopper according to Claims 1 to 11, characterised by the fact that the body (4) and/or the cap (5) comprises a hollow area defining a housing for the projecting part (20).

13. A stopper according to Claims 1 to 12, characterised by the fact that the body (4) and/or the cap (5) comprises, at its periphery and at the join with respectively the cap (5) and/or the body (4), a recess for the projecting part (20).

14. A stopper according to Claims 1 to 13, characterised by the fact that the body (4) and cap (5) are associated with each other so as to pivot about a transverse peripheral hinge (16).

15. A stopper according to Claim 14, characterised by the fact that the extension part (20) which forms the projecting part is at least substantially diametrically opposed to the hinge (16).

16. A stopper according to Claims 14, 15, characterised by the fact that the body (4) comprises an outer skirt (7) for attachment to a receptacle (2) or for extending the external wall of the receptacle (2), an annular transverse wall (10) situated close to one of the extreme edges of the skirt (7), and a cylindrical wall (11) projecting with respect to the annular transverse wall (10) forming the orifice (12).

17. A stopper according to Claim 16, characterised by the fact that the cover (5) comprises a transverse end wall (14) and a lateral skirt (15) which, in the closed position, is situated substantially in line with the outer skirt (7) of the body (4), the hinge (16) being situated substantially at the junction of the two skirts (7, 15).

18. A stopper according to Claim 16, 17, characterised by the fact that the external skirt (7) of the body (4) is bevelled in order to form both a housing for the projecting part (20) and the recess for its passage.

19. A stopper according to Claim 18, characterised by the fact that the lateral skirt (15) of the cap (5) has, vertically in line with the bevel (21) on the outer skirt (7) of the body (4), an edge (22) projecting outwards.

20. A stopper according to Claims 1 to 19, characterised by the fact that it has a temporary means of holding the projecting part (20) against the body (4).

21. An assembly comprising a receptacle (2) and a stopper (1) associated or integrated with it according to Claims 1 to 19.

22. An assembly according to Claim 21 including a content in the receptacle (2).
